# EUROPÄISCHE PATENTANMELDUNG

(11) **EP 0 062 802 A2**
(43) Veröffentlichungstag der Anmeldung: **20.10.1982**
(21) Anmeldenummer: 82102485.8
(22) Anmeldetag: 25.03.1982
(51) Int. Cl.: A63B 23/00

(54) **Drehscheibe zum Turnen**

(30) Priorität: 15.04.1981 DE 8111398 U
(71) Anmelder: Schmitt, Arthur H., D-5600 Wuppertal 21 (DE)
(72) Erfinder: Schmitt, Arthur H., D-5600 Wuppertal 21 (DE)
(74) Vertreter: Patentanwälte Dr. Solf & Zapf

(57) **Zusammenfassung**

Drehscheibe zum Turnen mit einer drehbaren Plattform (1), wobei sich die Plattform (1) unmittelbar auf Rollen (2) abstützt.

## Beschreibung

Die Erfindung bezieht sich auf eine Drehscheibe mit vielseitigen Anwendungsmöglichkeiten für gymnastische Übungen, welche im Stehen, Sitzen oder auch Liegen durchgeführt werden können. Bei Nichtgebrauch nimmt das Gerät in senkrechter Stellung wenig Platz ein.

Zweck der Erfindung ist es, ein solches Gerät von einer solchen Größe, daß beide Füße bequem Platz haben, bei einer möglichst geringen inneren Reibung mit geringem technischen Aufwand herzustellen.

Dies wird erfindungsgemäß dadurch erreicht, daß sich die drehbare Plattform (1) unmittelbar auf Rollen (2) abstützt, welche auf Rollenachsen (3) drehbar befestigt sind.

Damit sich die gegenseitige Lage der Rollen zueinander nicht verändert, werden die Rollenachsen (3) strahlenförmig um die Mittelachse (4) angeordnet und beispielsweise durch eine Nabe (5) miteinander verbunden. In einem weiteren Anwendungsbeispiel können die Rollenachsen (3) auch an ihren äußeren Enden durch einen Ring (6) miteinander verbunden werden. Dieser Ring (6) kann gleichzeitig zur Abdeckung des Spaltes zwischen der Plattform (1) und dem Boden dienen.

Um den Fußboden zu schonen oder das Gerät auch auf einem Teppich benutzen zu können, wird weiterhin vorgeschlagen, eine annähernd gleichgroße Scheibe (7) wie die Plattform (1) vorzusehen, die als untere Rollenlauffläche dient. Hierbei bildet diese Scheibe (7) gleichzeitig auch die untere Abdeckung des Gerätes.

Bringt man an der Scheibe (7) und/oder an der Plattform (1) am Umfang einen Rand (8) an, so kann hierdurch der seitliche Spalt des Gerätes verdeckt werden. Hierdurch würde der Ring (6) entfallen. Durch die strahlenförmige Anordnung der Rollenachsen (3) und der Rollen (2) kann auf einen Geräteboden verzichtet werden. Durch die Verwendung von geführten Rollen anstelle von einer Lagerung auf Kugeln wird eine robustere Kostruktion und ein kleiner Widerstand gegen die Drehbewegungen der Plattform (1) erreicht.

## Patentansprüche

1. Drehscheibe zum Turnen mit einer drehbaren Plattform, dadurch gekennzeichnet, daß sich die Plattform (1) unmittelbar auf Rollen abstützt.

2. Drehscheibe nach Anspruch 1, dadurch gekennzeichnet, daß jeweils eine oder mehrere Rollen (2) auf einer Rollenachse (3) drehbar befestigt sind.

3. Drehscheibe nach Anspruch 1 und 2, dadurch gekennzeichnet, daß mindestens drei Rollenachsen (3) strahlenförmig um die Mittelachse (4) des Gerätes angeordnet sind.

4. Drehscheibe nach Anspruch 1 bis 3, dadurch gekennzeichnet, daß die Rollenachsen (3) untereinander verbunden sind.

5. Drehscheibe nach Anspruch 1 bis 4, dadurch gekennzeichnet, daß die Rollenachsen (3) durch eine Nabe (5) miteinander verbunden sind, wobei sich das System um die Mittelachse (4) drehen kann.

6. Drehscheibe nach Anspruch 1 bis 5, dadurch gekennzeichnet, daß die Rollenachsen (3) im Bereich ihrer äußeren Enden durch einen Ring (6) miteinander verbunden sind.

7. Drehscheibe nach Anspruch 1 bis 6, dadurch gekennzeichnet, daß der Ring (6) gleichzeitig als Abdeckung der Rollen (2) am äußeren Umfang des Gerätes-dient.

8. Drehscheibe nach Anspruch 1 bis 5, dadurch gekennzeichnet, daß eine annähernd gleichgroße Scheibe (7) wie die Plattform (1) als untere Rollenauflage und untere Abdeckung des Gerätes dient.

9. Drehscheibe nach Anspruch 1 bis 5, dadurch gekennzeichnet, daß der seitliche Spalt des Gerätes durch einen Rand (8) der Scheibe (7) und/oder der Plattform (1) annähernd verdeckt wird.
